# EUROPÄISCHE PATENTSCHRIFT

(11) **EP 2 530 234 B1**
(45) Veröffentlichungstag und Bekanntmachung des Hinweises auf die Patenterteilung: **19.08.2015**
(21) Anmeldenummer: 11004394.0
(22) Anmeldetag: 28.05.2011
(51) Int. Cl.: E06B 9/322

(54) **Antriebsvorrichtung zum Verstellen von Sonnenschutzanlagen**
Drive device for adjusting sunscreens
Dispositif d'entraînement pour le réglage d'installations de protection solaire

(43) Veröffentlichungstag der Anmeldung: 05.12.2012
(73) Patentinhaber: WAREMA Kunststofftechnik und Maschinenbau GmbH, 97828 Marktheidenfeld (DE)
(72) Erfinder: Oppel, Sebastian, 97291 Thüngersheim (DE); Müller, Joachim, 97828 Marktheidenfeld (DE); Kunkel, Christian, 97840 Windheim (DE)
(74) Vertreter: Erb, Henning

(56) Entgegenhaltungen:
- EP-A1- 0 869 254
- DE-T2- 60 201 961
- DE-U1- 29 705 188
- US-A1- 2004 112 551

## Beschreibung

Die vorliegende Erfindung betrifft eine Antriebsvorrichtung zum Verstellen von Sonnenschutzanlagen mit einer manuell zu betätigenden Kette, die in einer Endlosschlaufe ausgebildet ist und in Eingriff mit einem Antriebszahnrad steht.

Einfache Lösungen sehen vor, dass die Kette, die meist als Kugelkette ausgebildet ist, in das Getriebe eingelegt und über den Gehäusedeckel des Getriebes fixiert wird. Die Kette ist somit fest im Getriebe verankert und kann sich auch unter Last nicht lösen. Der Gehäusedeckel selbst ist über eine feste Klemmung mit der Schiene verbunden.

Augrund der Ausbildung als Endlosschlaufe, die unlösbar mit dem Gehäuse verankert ist, kann es vorkommen, dass sich Personen, beispielsweise Kinder unbeabsichtigt mit dem Kopf oder anderen Gliedmaßen in der Schlaufe verfangen und dadurch erheblich verletzen können.

Aus der DE 602 01 961 T2 ist bereits eine Lösung bekannt, bei welcher das Antriebszahnrad mit einem weiteren Zahnrad im Eingriff steht, dass seinerseits mit der Kugelkette in Verbindung steht. Eine Art Sollbruchstelle sieht vor, dass sich das zweite Zahnrad mitsamt der Kugelkette bei Überbelastung löst. Nachteilig bei dieser Lösung ist, dass nach einem Auslösen die Vorrichtung sich nur mühsam wieder montieren lässt, wobei es sich auch schwierig gestaltet, die Auslösekräfte für das Aushängen von Getriebeteilen, die selbst Antriebskräften ausgesetzt sind, konstruktiv zu bestimmen.

Eine weitere Lösung ist aus der EP 0 869 254 A1 bekannt, die den eingangs genannten Stand der Technik darstellt. Bei dieser Lösung ist ein dort als Bedienschnur ausgeführtes Betätigungselement über zwei Führungsräder geführt, die an einem Lagerbock gehalten sind. Dieser Lagerbock drückt die Betätigungsschnur mit Hilfe der beiden Führungsrollen gegen eine Antriebsrolle, wobei sich im Falle einer Überbelastung, wie sie dann auftreten kann, wenn sich eine Person in der Endlosschlaufe verfängt, der Lagerbock löst und die Betätigungsschnur freigibt. Der Lagerbock ist so ausgestaltet, dass er bei einer einseitigen Belastung nicht außer Eingriff gelangt, damit die Vorrichtung nicht beim normalen Betätigen der Sonnenschutzanlage die Betätigungsschnur freigibt.

Die Aufgabe der vorliegenden Erfindung besteht darin, eine Antriebsvorrichtung zu schaffen, bei welcher die Endlosschlaufe sich bei einem unbeabsichtigten Verfangen oberhalb einer Grenzkraft von der Antriebsvorrichtung löst, um die Gefahr von Verletzungen sicher zu vermeiden.

Erfindungsgemäß wird die Aufgabe dadurch gelöst, dass die Kette über wenigstens ein Führungselement geführt ist, dass als Kegelrad ausgebildet ist, wobei seitlich neben dem Führungselement ein Ausweichelement vorgesehen ist, das bei Überschreiten einer bestimmten seitlichen, durch die Kette erzeugten Kraft ausweicht und eine Freigabe der Kette von der Antriebsvorrichtung bewirkt.

Der Vorteil dieser Lösung besteht darin, dass die Getriebe- teile selbst sich nicht von dem Gehäuse lösen sondern lediglich die Kette aus dem Eingriff mit dem Antriebszahnrad ausrückt. Dadurch wird die Wiederherstellung der Antriebsvorrichtung nach einem Auslösen vereinfacht, da lediglich die Kette unter Betätigung des Ausweichelements wieder in das System eingelegt werden muss.

Bei einer ersten Ausführungsform ist eine Lösung nach Anspruch 2 vorgesehen, dass das Antriebszahnrad selbst als Kegelrad ausgebildet ist und das Führungselement bildet. Diese Lösung zeichnet sich durch einen minimalen konstruktiven Mehraufwand aus, da lediglich das unter einer bestimmten Kraft ausweichende Ausweichelement zusätzlich vorgesehen sein muss, während die Mehrkosten für ein als Kegelrad ausgebildetes Antriebszahnrad insbesondere bei Kunststoffausführungen praktisch vernachlässigbar sind.

Bei einer zweiten Ausführungsform ist eine alternative Lösung nach Anspruch 1 vorgesehen, wobei zwei Führungselemente vorgesehen sind, zwischen denen das Antriebszahnrad angeordnet ist, wobei die Führungselemente die Kette von unten gegen das Antriebszahnrad in Eingriff halten.

Bei dieser Ausführungsform der Erfindung werden die seitlichen Kräfte, die das Ausweichelement auslösen, nicht durch das Antriebszahnrad selbst sondern die Führungselemente aufgebaut, die dann entsprechend als Kegelräder ausgebildet sind. Der Vorteil ist, dass das Antriebszahnrad und der übrige Antriebsmechanismus nicht mit den hohen Stoßkräften belastet werden, die bei einem Verfangen in der Endlosschlaufe auftreten können.

Besonders bevorzugt ist eine Ausführungsform, bei welcher die Führungselemente auf einem Lagerbock gelagert sind, der auf wenigstens einem Federelement abgestützt ist, das eine Stützkraft in Richtung des Antriebszahnrades aufbaut. Der Vorteil dieser Lösung ist, dass bei einem Einleiten von Kräften auch die Führungsrollen ausweichen können und damit das seitliche Herausgleiten der Kette aus dem Eingriff vereinfacht wird. Außerdem kann die Bewegung des Lagerbockes genutzt werden, um einen Verschluss des Ausweichelements zu entriegeln.

Besonders bevorzugt ist eine Weiterbildung dieser Ausführungsform, bei welcher der Lagerbock in zwei Druckstücke unterteilt ist, die unabhängig voneinander federnd gelagert sind und jeweils ein Führungselement unabhängig vom anderen abstützten.

Diese Ausführungsform stellt sicher, dass bei einer einseitigen Beanspruchung der Kette, wie sie beim normalen Verstellen der Sonnenschutzanlage auftritt, jeweils nur ein Führungselement ausweicht, selbst wenn eine unangebracht hohe Krafteinleitung erfolgt. Durch die separate Lagerung der beiden Führungsrollen lässt sich damit ein frühzeitiges unerwünschtes Ausrücken der Kette vermeiden.

Für die Verriegelung des Ausweichelements sind verschiedene Lösungen möglich. Eine erste Lösung sieht vor, dass das Ausweichelement mit einem Verschluss in seiner die Kette haltenden Stellung versehen ist, der sich oberhalb einer bestimmten Auslösekraft öffnet. Ein solcher Verschluss kann beispielsweise als Rastvorrichtung ausgebildet sein, wobei im Falle von getrennten Druckstücken jedes mit dem Ausweichelement verrastet ist. Damit wird die Verrastung des Ausweichelements erst dann aufgehoben, wenn beide Führungsrollen gleichzeitig ausweichen, wie dies bei einem unkontrollierten Verfangen in der Endlosschlaufe der Fall ist.

Alternativ ist es möglich, dass das Ausweichelement mittels einer Feder in seiner die Kette haltenden Position abgestützt ist, wobei die Federkraft entgegengesetzt der durch das wenigstens eine Kegelrad auf die Kette erzeugten Seitenkraft wirkt. Bei dieser Lösung kann entsprechend der Federkraft die Auslösekraft eingestellt werden. Ein federnd ausweichendes Ausweichelement wird bevorzugt mit einer Ausführungsform kombiniert, bei welcher das Antriebszahnrad selbst als Kegelrad und Führungselement ausgebildet ist.

In einer weiteren bevorzugten Ausführungsform der Erfindung ist vorgesehen, dass auf der Stirnseite des wenigstens einen Kegelrades zugewandten Seite ein Freiraum vorgesehen ist, der durch das Ausweichelement von dem Eingriff der Kette mit dem Antriebszahnrad und/oder dem wenigstens einen als Kegelrad ausgebildeten Führungselement abgetrennt ist. Das Ausweichelement ist vorzugsweise schwenkbar gelagert, es kann aber auch eine laterale Führung vorgesehen sein.

Bei einer weiteren Ausführungsform, die auf der Lösung basiert, bei welcher das Antriebszahnrad als Kegelrad ausgebildet ist, ist das Ausweichelement ebenfalls als Kegelrad ausgebildet und koaxial zum Antriebszahnrad Stirn an Stirn zu diesem angeordnet, wobei die Ausweichbewegung dieses weiteren Kegelrades einen Spalt zwischen den beiden Kegelrädern freigibt, sodass die Kette nach unten aus dem Eingriff rutschen kann.

Diese Lösung lässt sich wiederum auf verschiedene Art und Weise umsetzen, nämlich durch eine Rastverriegelung des

Ausweichelements oder durch eine Federbelastung des Ausweichelements.

Entsprechend der Ausbildung der Kette als Kugelkette bei einer Ausführungsform, ist weiterhin vorzugsweise vorgesehen, dass das Antriebszahnrad entsprechende Aufnahmen für die Kugeln besitzt, die den Formschlüssigen Eingriff sicherstellen und ein seitliches Herausgleiten beim ausweichen des Ausweichelements ermöglichen.

Nachfolgend wird anhand der beigefügten Zeichnungen näher auf Ausführungsbeispiele der Erfindung eingegangen. Es zeigen:
Fig. 1 Eine erste Antriebsvorrichtung nach Anspruch 2 in Arbeitsstellung;
Fig. 2 die Arbeitsvorrichtung nach Fig. 1 im Falle einer Überbeanspruchung;
Fig. 3 eine weitere Ausführungsform einer Antriebsvorrichtung nach Anspruch 1 im Querschnitt nach Fig. 4 entlang der Linie B-B;
Fig. 4 einen Querschnitt der Ausführungsform nach Fig. 3 entlang der Linie A-A;
Fig. 5 einen Querschnitt der Arbeitsvorrichtung nach Anspruch 2 und nach Fig. 6 entlang der Linie A-A;
Fig. 6 eine Seitenansicht der Antriebsvorrichtung nach Fig. 5;
Fig. 7 einen Querschnitt der Antriebsvorrichtung nach Fig. 5 bei einseitig ausgeübter Bedienkraft;
Fig. 8 einen Querschnitt der Antriebsvorrichtung nach Fig. 5 bei Überbelastung; Fig. 9 einen Längsschnitt der Antriebsvorrichtung nach Fig. 3 entlang der Linie A-A im Falle einer Überbelastung.

In Fig. 1 ist eine Antriebsvorrichtung 10 gezeigt, wie sie typischerweise an der Stirnseite von Oberschienen von Sonnenschutzanlagen, wie z.B. Rollos oder Jalousien vorgesehen ist. Die gezeigte Ausführungsform treibt über eine Welle 12 eine nicht näher beschriebene Aufhol- oder Wendevorrichtung der Sonnenschutzanlage an und ist an ihrem einer Sicherheitseinrichtung 14 zugewandten Ende mit einem Kegelrad ausgebildet. Dieses Kegelrad ist mit einer Stirnverzahnung 18 versehen, deren Formgebung so gewählt ist, dass Kugeln 20 einer Kugelkette 22 formschlüssig im Eingriff gehalten werden. Die Stirnseite des Kegelrades liegt in unmittelbarer Nähe eines als Wand ausgebildeten Ausweichelementes oder liegt nur in einem geringfügigen Abstand von diesem Ausweichelement entfernt, sodass die Kugeln 20 spielfrei zwischen der Verzahnung 18 und dem Ausweichelement 24 gehalten sind. Das Ausweichelement 24 ist über Federn 26 an einem Gehäuse 28 abgestützt, deren Kraft sich je nach Spiel am Kegelrad 16 oder an einem Anschlag abstützt. Dadurch ist es möglich, entsprechende Bedienkräfte manuell über die Kugelkette 22 auf das Kegelrad und über die Antriebswelle 12 auf die Verstellvorrichtung der Sonnenschutzanlage zu übertragen.

Im Falle einer zu hohen Last auf die Kugelkette 22, sorgt die Ausbildung des Antriebszahnrades 16 als Kegelrad dafür, dass auf die Kugeln 20 eine Axialkraft in Richtung des Ausweichelements 24 wirkt. Übersteigt diese Kraft die Kraft der Federn 26, weicht das Ausweichelement 24 in einen Freiraum 30 aus, sodass die Kugeln aus dem Eingriff der Verzahnung 18 gelangen. Durch den entstehenden Raum zwischen der Verzahnung 18 und der dem Ausweichelement 24 (siehe Fig. 2) kann die Kette nach außen und unten rutschen und es besteht keine Gefahr, dass ein Person, die sich in der Kugelkette, die als Endlosschlaufe ausgebildet ist, verfangen hat, strangulieren kann.

In Fig. 3 bis 8 ist eine weitere Ausführungsform einer Antriebsvorrichtung 110 gezeigt, bei welcher das Antriebszahnrad 116 als zylindrisches Zahnrad mit einer den Kugeln 120 der Kugelkette 122 entsprechenden Verzahnung ausgebildet ist. Die Antriebskräfte werden wieder entsprechend über eine Antriebswelle 112 an den Verstellmechanismus der Sonnenschutzanlage übertragen.

In Abweichung zu der zuvor beschriebenen Ausführungsform ist die Kugelkette 120 nicht von oben auf die Verzahnung 118 des Antriebszahnrades 116 aufgelegt, sondern wird mit Hilfe eines Lagerbockes 140 und zwei Führungselementen 142, zwischen denen das Antriebszahnrad 116 liegt, von unten gegen dieses gedrückt. Der Lagerbock 140 besteht aus zwei Druckstücken 144, 146, die U-förmig ausgebildet sind (siehe Fig. 4) und an denen mittels jeweils eines Zylinderstifts 148 jeweils ein Führungselement 142 drehbar gelagert ist. Die Führungselemente sind als Kegelräder ausgebildet (siehe Fig. 4), wobei jedes Druckstück 144, 146 über eine Druckfeder 150, 152 in Richtung des Antriebszahnrades 116 gedrückt wird, sodass die Kugelkette 122 in einem Bogen durch die Anlage geführt und formschlüssig von unten gegen die Verzahnung 118 des Antriebszahnrades 116 gedrückt wird.

Um ein seitliches Herausrutschen der Kugelkette 122 von den beiden Kegelrädern (142) zu verhindern, ist in einem Gehäuse 128 ein Ausweichelement 124 schwenkbar gelagert (siehe Fig. 4). An diesem Ausweichelement 124 ist eine Verschluss- oder Raststelle 152 (siehe Fig. 5 und Fig. 7) vorgesehen, die derart breit ausgebildet ist, dass sie mit beiden Druckstücken (144, 146) verrasten kann. Auf dieser Art und Weise wird der Innenraum des Gehäuse 128 in zwei Kammern unterteilt, wobei in der linken Kammer die Funktionselemente enthalten sind, während die rechte Kammer einen Freiraum 130 bildet, damit das schwenkbar gelagerte Ausweichelement 124 bei Überbelastung seitlich ausschwenken kann und die Kugelkette 120 nach unten freigegeben wird. Da der Freiraum 130 Bestandteil des Gehäuses ist, besteht nicht die Gefahr einer Fehlmontage, da der zum Ausweichen notwendige Freiraum innerhalb des Gehäuses bereitgehalten wird und nicht durch zu enge Anlage in einem Eck oder einer Laibung versperrt werden kann.

Die Bedienung einer solchen Anlage erfolgt durch Drehrichtungsänderung, indem je nach beabsichtigter Verstellrichtung am vorderen oder hinteren Teil der herabhängenden Endlosschlaufe der Kugelkette 122 gezogen wird. Fig. 7 zeigt beispielhaft das Betätigen der Kugelkette am hinteren Teil, in Fig. 7 im Sinne der Darstellung die rechte Seite. Durch die aufgebrachte Bedienkraft wird das hintere Druckstück 144 nach unten bewegt, wobei die Feder 150 komprimiert wird. Da der vordere Teil der Kugelkette 122 weiterhin nicht belastet ist, drückt die dort vorgesehene Feder 150 das vordere Druckstück 146 nach oben, sodass die Raststelle 152 lediglich im Bereich des hinteren Druckstücks 144 freigegeben, im Bereich des vorderen Druckstückes 146 aber noch blockiert ist. Das Ausweichelement 124 hält damit die Kugelkette 122 sicher im Eingriff mit dem Antriebszahnrad 116.

Wird die Drehrichtung geändert und entsprechend nur der vordere Teil der Kugelkette 122 belastet, kehrt sich die Lage der Druckstücke um, d.h. das vordere Druckstück 146 senkt sich ab, während das hintere Druckstück 144 sich in der oberen Stellung befindet und damit das Ausweichelement 124 verrastet. Damit ist auch in dieser Arbeitsposition das Ausweichelement 124 immer noch sicher verriegelt.

Eine Fehlbedienung des Getriebes ist in Fig. 8 und Fig. 9 gezeigt. Ein solcher Fall tritt ein, wenn gleichzeitig am vorderen und hinteren Teil der Kugelkette 122 mit so großer Kraft gezogen wird, dass sich beide Druckstücke 144, 146 gleichzeitig absenken. Dieser Belastungsfall kann beispielsweise auch dann auftreten, wenn sich eine Person in der Endlosschlaufe der Kugelkette 122 verfangen hat und bei einem Sturz seine Bewegung nicht mehr kontrollieren kann.

Durch das gleichzeitige Absenken beider Druckstücke 144, 146 wird die Rastvorrichtung 152 vollständig gelöst, sodass das Ausweichelement 124, wie in Fig. 9 gezeigt, seitlich verschwenken kann, wodurch die Kugelkette 122 in Folge der Kegelradartigen Ausbildung der Führungselemente 142 seitlich in den Freiraum 130 ausweicht und aus dem Eingriff mit der Antriebsvorrichtung gelöst wird. Die Kugelkette 122 wird damit schlagartig kraftfrei und es besteht keine Gefahr, dass sich eine Person verletzen kann, die beispielsweise gestolpert ist und sich in der Schlaufe der Kugelkette 122 verfangen hat.

Neben den gezeigten Ausführungsformen von Antriebsvorrichtungen sind weitere Ausführungsformen im Sinne der Erfindung möglich, beispielsweise eine Ausführungsform, bei welcher das Ausweichelement als koaxiales Kegelrad zu dem als Kegelrad ausgebildeten Antriebszahnrad ausgebildet ist. Das Ausweichelement ist dann entsprechend axial nachgiebig gelagert, sodass im Falle einer zu hohen Belastung der Kugelkette die beiden Kegelräder sich axial voneinander entfernen können, sodass zwischen ihnen ein Spalt freigegeben wird, durch welchen die Kugelkette aus der Antriebsvorrichtung herausrutschen kann.

## Patentansprüche

1. Antriebsvorrichtung zum Verstellen von Sonnenschutzanlagen mit einer manuell zu betätigenden Kette (122), die in einer Endlosschleife in Eingriff mit einem Antriebszahnrad (116) steht, **dadurch gekennzeichnet, dass** die Kette(122) über wenigstens ein Führungselement (142) geführt ist, das als Kegelrad ausgebildet ist, wobei seitlich neben dem wenigsten einen Führungselement (142) ein Ausweichelement (124) vorgesehen ist, das bei Überschreiten einer bestimmten seitlichen, durch die Kette ausgeübten Kraft ausweicht und eine Freigabe der Kette (122) von der Antriebsvorrichtung bewirkt.

2. Antriebsvorrichtung zum Verstellen von Sonnenschutzanlagen mit einer manuell zu betätigenden Kette (22), die in einer Endlosschleife in Eingriff mit einem Antriebszahnrad (16) steht, wobei die Kette (22) über das Antriebszahnrad (16) geführt ist und seitlich neben dem Antriebszahnrad (16) ein Ausweichelement (24) vorgesehen ist, **dadurch gekennzeichnet, dass** das Antriebszahnrad (16) als Kegelrad ausgebildet ist, und dass das Ausweichelement (24) bei Überschreiten einer bestimmten seitlichen, durch die Kette ausgeübten Kraft ausweicht und eine Freigabe der Kette (22) von der Antriebsvorrichtung bewirkt.

3. Antriebsvorrichtung nach Anspruch 1, **dadurch gekennzeichnet, dass** zwei Führungselemente (142) vorgesehen sind, zwischen denen das Antriebszahnrad (116) angeordnet ist, wobei die Führungselemente (142) die Kette (122) von unten gegen das Antriebszahnrad (116) in Eingriff halten.

4. Antriebsvorrichtung nach Anspruch 3, **dadurch gekennzeichnet, dass** die Führungselemente (142) auf einem Lagerbock (140) gehalten sind, der auf wenigstens einem Federelement (150, 152) abgestützt ist, das eine Stützkraft in Richtung des Antriebszahnrades (116) aufbaut.

5. Antriebsvorrichtung nach Anspruch 4 **dadurch gekennzeichnet, dass** der Lagerbock (140) in zwei Druckstücke (144, 146) unterteilt ist, die unabhängig voneinander federnd gelagert sind und jeweils ein Führungselement (142) unabhängig vom anderen abstützen.

6. Antriebsvorrichtung nach einem der Ansprüche 1 oder 3 bis 5, **dadurch gekennzeichnet, dass** das Ausweichelement (124) mit einem Verschluss in seiner die Kette (122) haltenden Stellung versehen ist, der sich oberhalb einer bestimmten Auslösekraft öffnet.

7. Antriebsvorrichtung nach Anspruch 6, **dadurch gekennzeichnet, dass** der Verschluss als Rastvorrichtung (152) ausgebildet ist.

8. Antriebsvorrichtung nach Anspruch 7, **dadurch gekennzeichnet, dass** beide Druckstücke (144, 146) jeweils mit dem Ausweichelement (124) verrastet sind, wobei die Verrastung durch Absenken des jeweiligen Druckstückes aufhebbar ist, sodass das Ausweichelement (124) erst beim Absenken beider Druckstücke (144, 146) frei ist.

9. Antriebsvorrichtung nach dem Anspruch 2, **dadurch gekennzeichnet, dass** das Ausweichelement (24) mittels einer Feder (26) in seiner die Kette (22) haltenden Position abgestützt ist, wobei die Federkraft entgegen der durch das Kegelrad auf die Kette (22) erzeugten Seitenkraft wirkt.

10. Antriebsvorrichtung nach einem der Ansprüche 1 oder 3 bis 5, **dadurch gekennzeichnet, dass** das Ausweichelement (124) mittels einer Feder in seiner die Kette haltenden Position abgestützt ist, wobei die Federkraft entgegen der durch das wenigstens eine Kegelrad auf die Kette (122) erzeugten Seitenkraft wirkt.

11. Antriebsvorrichtung nach einem der Ansprüche 2 oder 9, **dadurch gekennzeichnet, dass** auf der Stirnseite des Kegelrades zugewandten Seite ein Freiraum (30) vorgesehen ist, der durch das Ausweichelement (24) von dem Eingriffsbereich der Kette (22) mit dem Antriebszahnrad (16) abgetrennt list.

12. Antriebsvorrichtung nach einem der Ansprüche 1, 3 bis 8 oder 10, **dadurch gekennzeichnet, dass** auf der Stirnseite des wenigstens einen Kegelrades zugewandten Seite ein Freiraum (130) vorgesehen ist, der durch das Ausweichelement (124) von dem Eingriffsbereich der Kette (122) mit dem wenigstens einen als Kegelrad ausgebildeten Führungselement (142) abgetrennt ist.

13. Antriebsvorrichtung nach einem der vorhergehenden Ansprüche, **dadurch gekennzeichnet, dass** das Ausweichelement schwenkbar gelagert ist.

14. Antriebsvorrichtung nach Anspruch 2, **dadurch gekennzeichnet, dass** das Ausweichelement als Kegelrad ausgebildet ist, das koaxial zum Antriebszahnrad Stirn an Stirn zu diesem angeordnet ist, wobei die Ausweichbewegung einen Spalt zwischen den beiden Kegelrädern freigibt, sodass die Kette nach unten außer Eingriff gelangt.

15. Antriebsvorrichtung nach Anspruch 14, **dadurch gekennzeichnet, dass** das Ausweichelement eingerastet oder mittels einer Feder in der die Kette stützenden Position gehalten ist.

16. Antriebsvorrichtung nach einem der vorhergehenden Ansprüche, **dadurch gekennzeichnet, dass** die Kette (22; 122) als Kugelkette ausgebildet ist.

17. Antriebsvorrichtung nach Anspruch 16, **dadurch gekennzeichnet, dass** das Antriebszahnrad (16; 116) den Kugeln entsprechende Aufnahmen besitzt, die den formschlüssigen Eingriff sicherstellen und ein seitliches Herausgleiten beim Ausweichen des Ausweichelements (24; 124) ermöglichen.

## Claims

1. A drive device for adjusting sun protection systems comprising a manually operable chain (122), which engages with a drive gear wheel (116) in a continuous loop, **characterized in that** the chain (122) is guided via at least one guide element (142), which is embodied as beveled wheel, wherein provision is made laterally next to the at least one guide element (142) for an escape element (124), which escapes in response to exceeding a certain lateral force, which is exerted by the chain and which effects a release of the chain (122) from the drive device.

2. A drive device for adjusting sun protection systems comprising a manually operable chain (22), which engages with a drive gear wheel (16) in a continuous loop, wherein the chain (22) is guided via the drive gear wheel (16) and provision is made laterally next to the drive gear wheel (16) for an escape element (24), **characterized in that** the drive gear wheel (16) is embodied as beveled wheel, and that the escape element (24) escapes in response to exceeding a certain lateral force, which is exerted by the chain and effects a release of the chain (22) from the drive device.

3. The drive device according to claim 1, **characterized in that** provision is made for two guide elements (142), between which the drive gear wheel (116) is arranged, wherein the guide elements (142) keep the chain (122) engaged against the drive gear wheel (116) from below.

4. The drive device according to claim 3, **characterized in that** the guide elements (142) are held on a mount (140), which is supported on at least one spring element (150, 152), which builds up a supporting force in the direction of the drive gear wheel (116).

5. The drive device according to claim 4, **characterized in that** the mount (140) is divided into two pressure pieces (144, 146), which are spring-loaded independent from one another and which in each case support a guide element (142) independent from the other one.

6. The drive device according to any one of claims 1 or 3 to 5, **characterized in that**, in its position, in which it holds the chain (122), the escape element (124) is provided with a closure, which opens above a certain release force.

7. The drive device according to claim 6, **characterized in that** the closure is embodied as snap-in locking device (152).

8. The drive device according to claim 7, **characterized in that** both pressure pieces (144, 146) are in each case snapped into place with the escape element (124), wherein the locking can be overridden by lowering the respective pressure piece, so that the escape element (124) is only free in response to lowering both pressure pieces (144, 146).

9. The drive device according to claim 2, **characterized in that** the escape element (24) is supported in its position, in which it holds the chain (22), by means of a spring (26), wherein the spring force acts against the side force generated on the chain (22) by means of the beveled wheel.

10. The drive device according to any one of claims 1 or 3 to 5, **characterized in that** the escape element (124) is supported in its position, in which it holds the chain, by means of a spring, wherein the spring force acts against the side force generated on the chain (122) by means of the at least one beveled wheel.

11. The drive device according to any one of claims 2 or 9, **characterized in that** provision is made on the front side of the side facing the beveled wheel for a space (30), which is separated from the engagement area of the chain (22) comprising the drive gear wheel (16) by means of the escape element (24).

12. The drive device according to any one of claims 1, 3 to 8 or 10, **characterized in that** provision is made on the front side of the side facing the at least one beveled wheel for a space (130), which is separated from the engagement area of the chain (122) comprising the at least one guide element (142), which is embodied as beveled wheel, by means of the escape element (124).

13. The drive device according to any one of the preceding claims, **characterized in that** the escape element is supported in a pivotable manner.

14. The drive device according to claim 2, **characterized in that** the escape element is embodied as beveled wheel, which is arranged coaxially to the drive gear wheel front to front thereto, wherein the escape movement releases a gap between the two beveled wheels, so that the chain becomes disengaged downwards.

15. The drive device according to claim 14, **characterized in that** the escape element is locked in place or is held in the position, which supports the chain, by means of a spring.

16. The drive device according to any one of the preceding claims, **characterized in that** the chain (22; 122) is embodied as bead chain.

17. The drive device according to claim 16, **characterized in that** the drive gear wheel (16; 116) has accommodations, which correspond to the beads and which ensure the positive engagement and which provide for a lateral slide-out when the escape element (24; 124) escapes.

## Revendications

1. Dispositif d'entraînement pour le réglage d'installations de protection solaire comprenant une chaîne (122) à actionnement manuel, qui est en prise avec une roue dentée entraînante (116) dans une boucle sans fin, **caractérisé en ce que** la chaîne (122) est guidée sur au moins un élément de guidage (142) qui est formé en tant que pignon conique, sachant qu'un élément de déviation (124) est prévu latéralement dans le voisinage de l'au moins un élément de guidage (142), lequel dévie en cas de dépassement d'une force latérale déterminée exercée par la chaîne et libère la chaîne (122) du dispositif d'entraînement.

2. Dispositif d'entraînement pour le réglage d'installations de protection solaire comprenant une chaîne (22) à actionnement manuel, qui est en prise avec une roue dentée entraînante (16) dans une boucle sans fin, sachant que la chaîne (22) est guidée sur la roue dentée entraînante (16) et qu'un élément de guidage (24) est prévu latéralement dans le voisinage de la roue dentée entraînante (16), **caractérisé en ce que** la roue dentée entraînante (16) est formée en tant que pignon conique, et que l'élément de déviation (24) dévie en cas de dépassement d'une force latérale déterminée exercée par la chaîne et libère la chaîne (122) du dispositif d'entraînement.

3. Dispositif d'entraînement selon la revendication 1, **caractérisé en ce que** deux éléments de guidage (142) sont prévus, entre lesquels la roue dentée entraînante (116) est disposée, sachant que les éléments de guidage (142) maintiennent la chaîne (122) en prise par le bas contre la roue dentée entraînante (116).

4. Dispositif d'entraînement selon la revendication 3, **caractérisé en ce que** les éléments de guidage (142) sont maintenus sur un support de palier (140) qui est appuyé sur au moins un élément de ressort (150, 152) qui développe une force d'appui en direction de la roue dentée entraînante (116).

5. Dispositif d'entraînement selon la revendication 4, **caractérisé en ce que** le support de palier (140) est divisé en deux patins de pression (144, 146), qui sont supportés de façon élastique indépendamment l'un de l'autre et appuient chacun un élément de guidage (142) indépendamment l'un de l'autre.

6. Dispositif d'entraînement selon l'une des revendications 1 ou 3 à 5, **caractérisé en ce que** l'élément de déviation (124) est doté d'une fermeture dans sa position maintenant la chaîne (122) qui s'ouvre au-dessus d'une force de déclenchement déterminée.

7. Dispositif d'entraînement selon la revendication 6, **caractérisé en ce que** la fermeture est conçue en tant que dispositif à encliquetage (152).

8. Dispositif d'entraînement selon la revendication 7, **caractérisé en ce que** les deux patins de pression (144, 146) sont chacun encliquetés avec l'élément de déviation (124), sachant que l'encliquetage peut être annulé en abaissant le patin de pression respectif, de sorte que l'élément de déviation (124) n'est libéré qu'une fois les deux patins de pression (144, 146) abaissés.

9. Dispositif d'entraînement selon la revendication 2, **caractérisé en ce que** l'élément de déviation (24) est appuyé au moyen d'un ressort (26) dans sa position maintenant la chaîne (22), sachant que la force du ressort agit contre la force latérale produite sur la chaîne (22) par le pignon conique.

10. Dispositif d'entraînement selon l'une des revendications 1 ou 3 à 5, **caractérisé en ce que** l'élément de déviation (124) est appuyé au moyen d'un ressort dans sa position maintenant la chaîne, sachant que la force du ressort agit contre la force latérale produite par l'au moins un pignon conique sur la chaîne (122).

11. Dispositif d'entraînement selon l'une des revendications 2 ou 9, **caractérisé en ce qu'**un espace libre (30) est prévu sur la face tournée vers la face avant du pignon conique, lequel est séparé par l'élément de déviation (24) de la zone de préhension de la chaîne (22) avec la roue dentée entraînante (16).

12. Dispositif d'entraînement selon l'une des revendications 1, 3 à 8 ou 10, **caractérisé en ce qu'**un espace libre (130) est prévu sur la face tournée vers la face avant de l'au moins un pignon conique, lequel est séparé par l'élément de déviation (124) de la zone de préhension de la chaîne (122) avec l'au moins un élément de guidage (142) conçu en tant que pignon conique.

13. Dispositif d'entraînement selon l'une des revendications précédentes, **caractérisé en ce que** l'élément de déviation est appuyé de façon pivotante.

14. Dispositif d'entraînement selon la revendication 2, **caractérisé en ce que** l'élément de déviation est conçu en tant que pignon conique qui est disposé coaxialement à la roue dentée entraînante, avant contre avant par rapport à celle-ci, sachant que le mouvement de déviation libère une fente entre les deux pignons coniques de sorte que la chaîne se déplace vers le bas en étant hors de prise.

15. Dispositif d'entraînement selon la revendication 14, **caractérisé en ce que** l'élément de déviation est encliqueté ou maintenu par un ressort dans la position appuyant la chaîne.

16. Dispositif d'entraînement selon l'une des revendications précédentes, **caractérisé en ce que** la chaîne (22 ; 122) est conçue en tant que chaîne à billes.

17. Dispositif d'entraînement selon la revendication 16, **caractérisé en ce que** la roue dentée entraînante (16 ; 116) possède des réceptions adaptées aux billes qui garantissent l'engagement par complémentarité de forme et permettent un coulissement latéral lorsque l'élément de déviation (24 ; 124) dévie.
